# EUROPÄISCHE PATENTSCHRIFT

(11) **EP 1 431 157 B1**
(45) Veröffentlichungstag und Bekanntmachung des Hinweises auf die Patenterteilung: **21.03.2007**
(21) Anmeldenummer: 03027651.3
(22) Anmeldetag: 03.12.2003
(51) Int. Cl.: B61G 9/12, B61D 45/00, B61F 1/02

(54) **Stossdämpfereinrichtung für das Untergestell eines schienengebundenen Güterwagens**
Cushioning device for the underframe of a railway wagon
Dispositif d' amortissement pour le chassis d'un wagon ferroviaire

(30) Priorität: 19.12.2002 DE 10259512
(43) Veröffentlichungstag der Anmeldung: 23.06.2004
(73) Patentinhaber: ALSTOM LHB GmbH, 38239 Salzgitter (DE)
(72) Erfinder: Beier, Günter, Dipl.-Ing., 38259 Salzgitter (DE); Tiede, Samuel, Dipl.-Ing., 38226 Salzgitter (DE); Hahne, Jochen, Dipl.-Ing., 38124 Braunschweig (DE)

(56) Entgegenhaltungen:
- US-A- 3 221 898
- US-A- 3 596 774
- US-A- 5 551 581

## Beschreibung

Die Erfindung betrifft ein Untergestell eines schienengebundenen Güterwagens mit einer Stoßdämpfereinrichtung noch dem Oberbegriff des Anspruchs 1 sowie ein Verfahren zur Herstellung eines Untergestells für einen schienengebundenen Güterwagen mit Stoßdämpfereinrichtung nach dem Oberbegriff des Anspruchs 5.

Vorgenannte Einrichtungen sind insbesondere für Eisenbahngüterwagen, die zum Transport von stoßempfindlichen Ladegütem eingesetzt werden, vorgesehen.

In der DE 41 10 986 A1 ist eine Stütz- und Führungseinrichtung zur Lagerung eines Stoßbalkens im Untergestell eines Schienenfahrzeuges beschrieben, bei dem der Stoßbalken aus einem Paar seitlicher Längsträger gebildet ist, die sich in Richtung der Längsachse des Schienenfahrzeuges erstrecken. Die voneinander beabstandeten Längsträger sind durch im Abstand angeordnete Querträger untereinander verbunden. Die Längsträger weisen seitliche, nach außen gerichtete Ausnehmungen auf, in die im Untergestell angeordnete Stütz- und Führungselemente hineinragen. Die Stütz- und Führungselemente sind als Gleit- oder Wälzlager ausgebildet, die bezüglich einer Querebene jeweils paarig angeordnet und jeweils in gleicher Bauart, entweder als Gleit- oder als Wälzlager, ausgeführt sind. Zwischen dem Untergestell und dem in ihm längsverschieblich gelagerten Stoßbalken ist ein Längsdämpfer angeordnet.

Die vorstehend beschriebene Stütz- und Führungseinrichtung ermöglicht auch bei langen Schienenfahrzeugen ein sicheres Zurückführen des Stoßbalkens und damit des Stoßdämpfers. Allerdings weist die Einrichtung einen komplizierten Aufbau auf und die Einstellung der vorgegebenen Toleranzen zwischen Stoßbalken einerseits und Stütz- und Führungselement andererseits erfordert die Bereitstellung und Befestigung seiten- und höhenverstellbarer Lagerböcke im Untergestell.

Aus der Praxis ist eine Langhubstoßdämpferanordnung bekannt, bei der welcher der Stoßdämpfer auf einem fest im Untergestell integrierten sogenannten Dämpfertisch aufliegt, auf welchem der Stoßdämpfer wechselseitig, je nachdem von welcher Seite der Stoß kommt, gleitet. Der Einbauraum ist durch einen geschraubten Deckel abgedeckt, der für maximale Verkehrslast des Fußbodens und Kräfte aus dem Bahnbetrieb ausgelegt ist. Eine seitliche Begrenzung am Gleitträger fixiert den Dämpfer in seitlicher Richtung. Der Kraftfluss vom Gleitträger über den Dämpfer ins Untergestell verläuft über einen von unten einschiebbaren Stützkeil.

Diese Ausführung ist sehr montageaufwendig, da insbesondere Deckel, Stützkeil und Mitnehmerkonsolen exakt aufeinander passen müssen und keinen Winkelversatz zueinander haben dürfen. Eine Fehlstellung könnte unter Umständen zu einem "Wandern" des Dämpfers führen, mit der Folge, dass sich dieser nach oben bewegt und unzulässig am Deckel abstützt.

Aus der US 3,596,774 ist ein Untergestell für einen Eisenbahngüterwagen bekannt, das mit einer Stoßdämpfereinrichtung zum Schutz des Ladgutes ausgerüstet ist. Die Stoßdämpfereinrichtung ist auf einer Plattform befestigt, die mittels einer Schraubverbindung mit dem Untergestell verbunden ist. Die Stoßdämpfiereinrichtung ist gegenüber der Plattform mindestens an zwei Stellen abgestützt. Stoßdämpfer und Plattform bilden eine Baugruppe (Funktionseinheit), die insgesamt im Untergestell lösbar befestigt ist.

Weitere Langhubstoßdämpfer sind in der EP 0 333 152 A2, hier mit einem Außengehäuse, sowie in der US 3,205,835 und der US 3,223,052, hier als federbelastete Langhubdämpfer ausgeführt, beschrieben. Allen vorgenannten Lösungen gemeinsam ist, dass der Dämpfer einzeln und von oben eingebaut werden muss und auf einem fest im Untergestell integrierten Dämpfertisch aufliegt. Bei dieser Anordnung der Dämpfer müssen bei der Demontage der Dämpfer meist Wageneinbauten entfernt werden, was insgesamt kostenaufwendig ist.

Aufgabe der Erfindung ist es, ein Untergestell für einen schienengebundenen Güterwagen mit einer Stoßdämpfereinrichtung und Stoßbalken so auszubilden und anzuordnen, dass deren Lagerung und Sicherung verbessert ist sowie der Aufwand für die Montage und Demontage reduziert werden kann.

Diese Aufgabe wird für das Untergestell mit einer Stoßdämpfereinrichtung durch die Merkmale des Patentanspruchs 1 und für das Verfahren zur Herstellung eines Untergestells mit Stoßdämpfereinrichtung durch die Merkmale des Anspruchs 5 gelöst.

Zweckmäßige Weiterbildungen der Erfindung sind in den Unteransprüchen beansprucht.

Die erfindungsgemäße Anordnung und Ausbildung des Stoßdämpfers hat insbesondere den Vorteil dass der Aufwand für die Montage Stoßdämpfereinrichtung, einschließlich der Positionierung und der Ausrichtung ihrer Funktionsteile zueinander vereinfacht wird, weil Dämpfer und Dämpfertisch als Baugruppe (Modul/ Funktionseinheit) - insbesondere auch von unten - eingebaut werden können. Dadurch wird der Montage- und Reparaturaufwand erheblich reduziert, da kein Ausbau von Wageneinbauten und kein Öffnen des Fußbodens erforderlich ist.

Durch die Ausgestaltung nach Anspruch 2 kann der Dämpfer gegen Verdrehen gesichert werden und durch die Ausgestaltung nach Anspruch 3 kann die seitliche Führung des Dämpfers gewährleistet werden.

Durch die Ausgestaltung nach Anspruch 4 ist ein Einfädeln und Positionieren des Dämpfertisches in den vorgesehenen Einbauraum im Untergestell von unten ermöglicht bzw. erheblich erleichtert.

Die Erfindung wird anhand eines Ausführungsbeispieles näher erläutert. In der zugehörigen Zeichnung, auf die im Ausführungsbeispiel Bezug genommen wird, zeigt
- Fig. 1: eine Stoßdämpfereinrichtung in Draufsicht im Einbauzustand;
- Fig. 2: einen Querschnitt der Stoßdämpfereinrichtung im Bereich des Dämpferkopfes;
- Fig. 3: eine Ansicht B nach Fig. 2 und
- Fig. 4: eine Draufsicht auf ein Ende des Moduls in der Montagephase.

Fig. 1 zeigt eine Draufsicht auf eine Teilansicht eines Untergestells 10 eines Eisenbahngüterwagens. Zur Vereinfachung der Darstellung der erfindungsgemäßen Lösung wird auf die Darstellung des Fahrgestells und der Aufbauten verzichtet. Das Untergestell 10 wird durch zwei seitliche und beabstandete, in Fahrzeuglängsrichtung verlaufende Längsträger 10.1 gebildet, die miteinander durch eine Vielzahl von Querträgern 10.2 verbunden sind. Der von den beiden inneren Trägerprofilen der Längsträger 10.1, die sich mit ihren offenen Stegseiten gegenüberstehen, der Oberkante der Querträger 10.2 und der Unterseite des Fußbodens eingeschlossene, sich über die Länge des Güterwagens erstreckende Raum dient der verschiebbaren Aufnahme des sich über die gleiche Länge erstreckenden Stoßbalkens 9. Der Stoßbalken 9 wird aus zwei parallel verlaufende Doppel-T-Trägern gebildet, die untereinander durch quer verlaufende Streben beabstandet sind. Der Stoßbalken 9 stützt sich in Längsrichtung an einem sich in Längsrichtung des Schienenfahrzeuges erstreckenden Dämpfer 2 ab, der auf einem im Untergestell 10 integrierten Dämpfertisch 1 mindestens mit den an beiden Enden des Dämpfers 2 besonders ausgebildeten Dämpferköpfen 3 aufliegt.

Fig. 2 und 3 zeigen die besondere Ausbildung des Dämpferkopfes 3 und die Verbindung mit dem Dämpfertisch 1 sowie mit dem Untergestell 10. Am Dämpferkopf 3 ist auf jeder Seite im unteren Bereich ein hakenartiges bzw. L-förmiges Sicherungselement 4 angeordnet, das einerseits mit seinem Steg mit dem Dämpferkopf 3 lösbar verbunden ist und andererseits mit seinem Gurt den Obergurt 5 des Dämpfertisches 1 hintergreift. An der Verbindungsstelle zwischen Sicherungselement 4 und Dämpferkopf 3 ist dieser bearbeitet und weist dort eine zusätzliche Fläche in Form eines Rücksprunges 7 auf. Damit ist das Sicherungselement 4 gegen Verdrehen gesichert. Die Sicherungselemente 4 dienen gleichzeitig zur seitlichen Führung des Dämpfers 2.

Dämpfer 2 und Dämpfertisch 1 bilden damit eine Baugruppe (Funktionseinheit), die als Modul eine günstigere Montage und Demontage gewährleistet. Dieses Modul kann nun mit am Untergestell 10 angeordneten Konsolen 6 lösbar verbunden werden.

Aus Fig. 4 ist erkennbar, dass der Dämpfertisch 1 im Bereich des Dämpferkopfes 3 mit einer vertikalen Ausklinkung 8 versehen ist, die ermöglicht, dass das Modul von unten montiert werden kann. Bei der Montage wird der Modul in eine Stellung parallel zur Fahrzeuglängsachse gebracht. Danach wird das Kopfende mit der Ausklinkung 8 des Dämpfertisches 1 in den Bereich einer Konsole 6 geführt, während sich die andere Konsole 6 außerhalb des Moduls befindet. Jetzt wird das Modul vertikal nach oben an den Konsolen 6 vorbeigeführt und bei Freigängigkeit auf die Konsolen 6 aufgesetzt und anschließend mit diesen lösbar verbunden.

### Aufstellung der verwendeten Bezugszeichen

- 1: Dämpfertisch
- 2: Stoßdämpfer
- 3: Dämpferkopf
- 4: Sicherungselement
- 5: Obergurt
- 6: Konsole
- 7: Rücksprung
- 8: Ausklinkung
- 9: Stoßbalken
- 10: Untergestell
- 10.1: Längsträger
- 10.2: Querträger

## Patentansprüche

1. Untergestell (10) für einen schienengebundenen Güterwagen mit einer Stoßdampfereinrichtung, die auf einem im Untergestell (10) angeordneten Dämpfertisch (1), aufweisend einen Obergurt (5), angeordnet ist, und mit im Untergestell (10) angeordnetem Stoßbalken (9), der sich wechselseitig über den Stoßdämpfer (2) der Stoßdämpfereinrichtung zum Untergestell (10) abstützt, wobei der Stoßdämpfer (2) und der Dämpfertisch (1) eine Baugruppe bildet, die auf Konsolen (6) im Untergestell (10) lösbar befestigt ist und wobei der Stoßdämpfer (2) mindestens mit seinen an beiden Enden angeordneten Dämpferköpfen (3) auf dem Dämpfertisch (1) aufliegt, **dadurch gekennzeichnet, dass** auf jeder Seite des jeweiligen Dämpferkopfes (3) unten ein Sicherungselement (4) lösbar befestigt ist, welches den Obergurt (5) des Dämpfertisches (1) hintergreift.

2. Untergestell für einen schienengebundenen Güterwagen mit einer Stoßdämpfereinrichtung nach Anspruch 1, **dadurch gekennzeichnet, dass** an der Verbindungsstellevon Sicherungselement (4) und Dämpferkopf (3) eine bearbeitete, zurückgesetzte Fläche in Form eines Rücksprungs (7) am Dämpferkopf (3) vorgesehen ist.

3. Untergestell für einen schienengebundenen Güterwagen mit einer Stoßdämpfereinrichtung nach Anspruch 1 oder 2, **dadurch gekennzeichnet, dass** die Sicherungselemente (4) als seitliche Führung des Stoßdämpfers (2) ausgebildet sind.

4. Untergestell für einen schienengebundenen Güterwagen mit einer Stoßdämpfereinrichtung nach Anspruch 1, **dadurch gekennzeichnet, dass** der Dämpfertisch (1) im Bereich des Dämpferkopfes (3) mit einer vertikalen Ausklinkung (8) versehen ist, über die der Dämpfertisch (1) an den Konsolen (6) des Untergestelles (10) vertikal vorbeiführbar ist.

5. Verfahren zur Herstellung eines Untergestells für einen schienengebundenen Güterwagen mit Stoßdämpfereinrichtung aufweisend die Merkmale nach einem der Ansprüche 1 bis 4, **dadurch gekennzeichnet, dass** der Ein- und Ausbau der Baugruppe, bestehend aus Stoßdämpfer (2) und Dämpfertisch (1), im Untergestell (10) von unten erfolgt.

## Claims

1. Underframe (10) for a rail-bound freight wagon comprising a shock absorber device, which is arranged on a damper platform (1), arranged in the underframe (10), having an upper flange (5), and comprising a buffer beam (9) which is arranged in the underframe (10) and is supported reciprocally via the shock absorber (2) of the shock absorber device to the underframe (10) wherein the shock absorber (2) and the damper platform (1) form a subassembly which is detachably fastened on brackets (6) in the underframe (10), and wherein the shock absorber (2) rests on the damper platform (1) at least with its damper heads (3) arranged at both ends, **characterised in that** a securing element (4) is detachably fastened on each side of the respective damper head (3) at the bottom and engages behind the upper flange (5) of the damper platform (1).

2. Underframe for a rail-bound freight wagon with a shock absorber device according to claim 1, **characterised in that** a machined, set-back face in the form of a recess (7) is provided on the damper head (3) at the connection point of the securing element (4) and damper head (3).

3. Underframe for a rail-bound freight wagon with a shock absorber device according to claim 1 or 2, **characterised in that** the securing elements (4) are configured as a lateral guide of the shock absorber (2).

4. Underframe for a rail-bound freight wagon with a shock absorber device according to claim 1, **characterised in that** the damper platform (1), in the region of the damper head (3), is provided with a vertical recess area (8) via which the damper platform (1) can be vertically guided past the brackets (6) of the underframe (10).

5. Method for producing an underframe for a rail-bound freight wagon with a shock absorber device having the features according to any one of claims 1 to 4, **characterised in that** assembly and disassembly of the subassembly, consisting of the shock absorber (2) and damper platform (1) takes place in the underframe (10) from below.

## Revendications

1. Châssis (10) pour un wagon à marchandises comportant un dispositif amortisseur qui est disposé sur un plateau amortisseur (1) lui-même disposé dans le châssis (10) et pourvu d'une semelle supérieure (5), et comportant des poutres de choc (9) qui sont disposées dans le châssis (10) et qui s'appuient alternativement d'un côté et de l'autre par rapport au châssis (10) par l'intermédiaire de l'amortisseur (2) du dispositif amortisseur, l'amortisseur (2) et le plateau amortisseur (1) formant un sous-groupe qui est fixé de manière amovible sur des consoles (6) dans le châssis (10), et l'amortisseur (2) étant posé sur le plateau amortisseur (1) au moins avec ses têtes d'amortisseur (3) disposées aux deux extrémités, **caractérisé en ce que** de chaque côté de chaque tête d'amortisseur (3), en bas, est fixé de manière amovible un élément de blocage (4) qui vient en prise sous la semelle supérieure (5) du plateau amortisseur (1).

2. Châssis pour un wagon à marchandises comportant un dispositif amortisseur selon la revendication 1, **caractérisé en ce qu'**il est prévu à la jonction de l'élément de blocage (4) et de la tête d'amortisseur (3) une surface usinée en retrait qui a la forme d'un épaulement (7) sur la tête d'amortisseur (3).

3. Châssis pour un wagon à marchandises comportant un dispositif amortisseur selon la revendication 1 ou 2, **caractérisé en ce que** les éléments de blocage (4) sont conçus comme des guides latéraux de l'amortisseur (2).

4. Châssis pour un wagon à marchandises comportant un dispositif amortisseur selon la revendication 1, **caractérisé en ce que** le plateau amortisseur (1) est pourvu, dans la zone de la tête d'amortisseur (3), d'une encoche verticale (8) grâce à laquelle le plateau amortisseur (1) peut passer verticalement devant les consoles (6) du châssis (10).

5. Procédé pour fabriquer un châssis pour un wagon à marchandises comportant un dispositif amortisseur selon les caractéristiques de l'une des revendications 1 à 4, **caractérisé en ce que** le montage et le démontage du sous-groupe formé de l'amortisseur (2) et du plateau amortisseur (1) dans le châssis (10) se font par le bas.
